# EUROPÄISCHE PATENTSCHRIFT

(11) **EP 1 363 299 B1**
(45) Veröffentlichungstag und Bekanntmachung des Hinweises auf die Patenterteilung: **18.04.2007**
(21) Anmeldenummer: 03010744.5
(22) Anmeldetag: 14.05.2003
(51) Int. Cl.: H01H 1/22

(54) **Leistungsschalter für hohe Ströme und Niederspannung**
Circuit breaker for low voltage and high currents
Disjoncteur pour basse tension et courants élevés

(30) Priorität: 17.05.2002 DE 10222010
(43) Veröffentlichungstag der Anmeldung: 19.11.2003
(73) Patentinhaber: Moeller GmbH, 53115 Bonn (DE)
(72) Erfinder: Kriechel, Ralph, 53347 Alfter (DE); Linzenich, Uwe, 52152 Simmerath (DE)

(56) Entgegenhaltungen:
- US-A- 3 525 837
- US-A- 4 129 762
- US-A- 4 490 593
- US-A- 4 524 339
- US-A- 4 598 186
- US-A- 4 849 589
- US-A- 4 866 225

## Beschreibung

Die Erfindung betrifft einen Leistungsschalter für hohe Ströme und Niederspannung nach dem Oberbegriff von Anspruch 1.

Aus der Druckschrift EP 0 206 882 B1 ist ein derartiger Leistungsschalter bekannt. Ein Gehäuse aus isolierendem Formstoff besteht aus einem Unterteil und aus einem auf diesem aufzuschraubenden Oberteil und ist durch parallel verlaufende innere Zwischenwände in mehrere nebeneinander liegende Polräume aufgeteilt. Ein Betätigungsmechanismus, eine der Polzahl des Leistungsschalters entsprechende und durch den Betätigungsmechanismus betätigbare Anzahl von Kontakteinheiten, zugehörige Lichtbogenlöscheinheiten, zu- und abgehende Anschlussmittel sowie Auslösemittel zum automatischen Öffnen der Kontakteinheiten beim Überschreiten einstellbarer Grenzbedingungen durch die über die Kontakteinheiten fließenden Ströme sind in dem Unterteil gelagert und dort zum Teil befestigt. Jeder Polraum weist einen mit dem Bodenteil verbundenen feststehenden Kontakt und mehrere parallel angeordnete bewegliche Kontaktfinger auf. Die beweglichen Kontaktfinger sind gegen die Wirkung von Kontaktdruckfedern begrenzt in einem U-förmigen metallischen Kontakthalter gelagert. In abgewandter Richtung von den Kontaktdruckfedern sind die Kontakthalter aller Pole mit einem quer über die Polräume sich erstreckenden Verbindungssteg vernietet. Der Verbindungssteg besteht aus einem mit Kunststoff umspritzten stangenartigen Stahlkern und ist zwischen Unterteil und Oberteil drehbar gelagert. Der Kontakthalter des mittleren Pols ist gelenkig mit unteren Kniehebeln eines zu dem Betätigungsmechanismus gehörenden Kniehebelsystems verbunden. Der Betätigungsmechanismus weist außer dem Kniehebelsystem noch einen Betätigungshebel, einen Kraftspeicher, einen ver- und entklinkbaren Stützhebel und einen mit den Auslösemittel in Wirkverbindung stehenden Verklinkungsmechanismus auf. Der Betätigungsmechanismus ist zwischen zwei Seitenblenden gelagert, die ihrerseits im Unterteil befestigt sind. Mittels des Betätigungsmechanismus nehmen die Kontaktfinger gegenüber den feststehenden Kontakten eine geöffnete bzw. geschlossene Stellung ein.

Ein Nachteil dieser Lösung besteht darin, dass die Kontakthalter mit relativ langen Hebelarmen über den torsionsbehafteten Verbindungssteg verbunden sind, sodass - ausgehend vom Betätigungsmechanismus - bei hohen Kontaktkräften eine zeitlich versetzte Beaufschlagung der Kontaktfingern der äußeren Pole gegenüber den Kontaktfingern des mittleren Pols erfolgt und den Kontaktfingern der äußeren Pole ein geringerer Durchhub zur Verfügung steht. Ein weiterer Nachteil besteht darin, dass im Zusammenwirken der metallischen Kontakthalter mit dem metallischen Betätigungsmechanismus und dem Verbindungssteg eine nicht unerhebliche Gefahr einer elektrischen Spannungsverschleppung zwischen den Polräumen bzw. den Kontakteinheiten besteht. An den Kontakthaltern sind im Bereich der Kontaktfinger Isolierschirme, vorzugsweise aus bei Lichtbogeneineinwirkung gasendem Material, aufgeschnappt, die im Zusammenwirken mit den benachbarten Zwischenwänden eine gewisse Abdichtung zwischen benachbarten Polräumen bewirken. An dem Verbindungssteg sind Abschirmsegmente angebracht, die isolierend in Nuten greifen, die sich an für den Verbindungssteg vorgesehenen Aussparungen in den Zwischenwänden anschließen.

Ein gattungsgemäßer Leistungsschalter nach US 4 598 186 A zeigt einen Verbindungssteg aus Isolierstoff mit aufgeschobenen Abschirmsegmenten. Metallische Kontakthalter sind über hutförmige Metallklammern mit dem Verbindungssteg verbunden. In den äußeren Polräumen sind die Metallklammern jeweils mit einem Aluminiumblock verbunden, der oberhalb der Kontaktdruckfedern verläuft. Haltestege sind mit einem der Kontakthalter des mittleren Polraums starr verbunden und gelenkig mit einem Betätigungsmechanismus gekoppelt. Neben den bei der EP 0 206 882 B1 genannten Nachteilen ist noch die hohe Anzahl der miteinander zu verbindenden Bauteile zu nennen.

Der Erfindung liegt daher die Aufgabe zugrunde, sowohl eine gleichmäßigere Beaufschlagung der Kontakteinheiten aller Pole als auch eine preiswertere Isolierung der Poleinheiten untereinander zu realisieren.

Die Aufgabe wird erfindungsgemäß durch die Merkmale des unabhängigen Anspruches gelöst, während den abhängigen Ansprüchen vorteilhafte Weiterbildungen der Erfindung zu entnehmen sind.

Durch die Anordnung des Stahlkerns direkt oberhalb der Kontaktdruckfedern ist die Verformung des Verbindungssteges sehr gering, da sie lediglich auf Biegung und nicht wie bei einer Torsionswelle mit langen Hebelarmen auf Verdrehung belastet wird, wobei die Schwenkachse in einfacher Weise durch das in den Seitenblenden des Betätigungsmechanismus gelagerte Halteblech bestimmt wird. Dadurch wird trotz der vorteilhaften einstückigen Formgebung von Kontakthaltern und Verbindungssteg die Übertragung hoher Kontaktkräfte bei einer geringen zulässigen Verformung der beweglichen Teile der Kontakteinheiten verbessert. Die Abschirmsegmente, die Querkurzschlüsse und Spannungsverschleppungen zwischen den Polräumen über die für die Schwenkbewegung geschaffenen Aussparungen in den Zwischenwänden vermeiden sollen, sind direkt an dem Verbindungssteg angeformt. Die Seitenblenden können in üblicher Weise als Bleche ausgebildet sein. Als Seitenblenden können aber auch die Zwischenwände dienen.

In fertigungstechnisch vorteilhafter Weise verlaufen die Abschirmsegmente paarweise und beiderseits der Zwischenwände. Alternativ dazu tauchen die Abschirmsegmente in Nuten der Seitenwände.

Eine vorteilhafte Erhöhung der Abschirmwirkung ergibt sich durch Vorziehen von seitlichen Einsätzen der Lichtbogenlöscheinheiten bis an den Verbindungssteg, insbesondere dann, wenn die Einsätze aus einem Material bestehen, das unter der Hitzeeinwirkung des Lichtbogens löschende Gase abgibt. Damit entstehen in Verbindung mit den Abschirmsegmenten des Verbindungssteges und den benachbarten Bereichen der Zwischenwände Anordnungen in der Art von Labyrinthdichtungen, die eine deutliche Verlängerung der Luftstrecken zwischen den Kontakteinheiten benachbarter Polräume bewirken.

Eine Weiterbildung der Erfindung besteht in der vorteilhaften Ausbildung des Halteblechs. Die direkte Verbindung des Halteblechs mit dem Verbindungssteg wirkt sich positiv auf die Verwindungssteifigkeit der beweglichen Teile der Kontakteinheiten aus. Für eine günstige Momentübertragung vom Kniehebelsystem des Betätigungsmechanismus auf die Kontakteinheiten sind untere Kniehebel etwa in der Mitte zwischen der Befestigung an dem Verbindungssteg und der Lagerung in den Seitenblenden angelenkt.

Die von seitlichen einfachen Stützlaschen aufzunehmenden Kräfte erhöhen die Biegesteifigkeit der beweglichen Teile der Kontakteinheiten. Dieser Vorteil wirkt sich insbesondere bei Leistungsschaltern mit mehr als drei Polen aus.

Weitere Einzelheiten und Vorteile der Erfindung ergeben sich aus dem folgenden, anhand von Figuren erläuterten Ausführungsbeispiel. Es zeigen
- Figur 1:: einen erfindungsgemäßen dreipoligen Leistungsschalter bei abgenommenem Oberteil des Gehäuses und entferntem Betätigungsmechanismus in perspektivischer, im wesentlichen von der Frontseite gesehener Ansicht;

- Figur 2:: eine perspektivische Teildarstellung des erfindungsgemäßen Leistungsschalters, gegenüber der Darstellung von Fig. 1 von unten links gesehen;
- Figur 3:: eine weitere perspektivische Teildarstellung des erfindungsgemäßen Leistungsschalters, gegenüber der Darstellung von Fig. 1 von oben links gesehen.

Der für hohe Ströme ausgelegte dreipolige Niederspannungs-Leistungsschalter ist von einem Formgehäuse umgeben, von dem in Fig. 1 nur das Unterteil 2 dargestellt ist. Die seitlichen Außenwände 4 und die beiden Zwischenwände 5 dienen zur seitlichen Begrenzung von drei parallel verlaufenden Polräumen 6 bis 8. Den Polräumen 6 bis 8 sind Kontakteinheiten 9, 10 und 11 zugeordnet. Jede Kontakteinheit 9, 10, 11 besteht aus einem im Unterteil 2 festgelegten feststehenden Kontakt 16, mehreren parallel angeordneten beweglichen Kontaktfingern 18 sowie einer Lichtbogenlöscheinheit 20. Die zu einer Kontakteinheit 9, 10 bzw. 11 gehörenden Kontaktfinger 18 sind mittels einer Schwenkachse 22 in einem U-förmigen Kontakthalter 24 begrenzt schwenkbar gelagert und stützen sich in bekannter Weise gegen Kontaktdruckfedern 26 ab. Die feststehenden Kontakte 16 sind über erste Stromschienen 12 mit ersten Anschlussklemmen 14 verbunden. Die Kontaktfinger 18 sind über flexible Verbindungsleitungen 17 mit zweiten Stromschienen 13 verbunden, an die sich nicht dargestellte zweiten Anschlussklemmen anschließen.

Am Boden 3 des Unterteils 2 sind zwei Seitenblenden 28 parallel beabstandet befestigt, welche die Kontakteinheit 12 des mittleren Pols umgreifen und zwischen denen ein Betätigungsmechanismus 30 beweglich lagert. Der Betätigungsmechanismus 30 enthält einen Betätigungshebel 32, über den der Leistungsschalter von außen bedienbar ist. Der Betätigungsmechanismus 30 weist weiterhin ein Kniehebelsystem 34 auf und ist über nicht dargestellte Auslösemittel auslösbar. Der Aufbau und die Wirkungsweise eines derart üblichen Betätigungsmechanismus 30 ist aus der eingangs genannten EP 0 206 882 B1 zu ersehen. Der Kniehebelmechanismus 34 ist mit einem Federkraftspeicher verbunden und weist einen oberen Kniehebel sowie zwei über eine Kniehebelachse mit diesen verbundene untere Kniehebel 36 auf.

Über einen querliegenden Verbindungssteg 38 sind die Kontakthalter 24 aller Kontakteinheiten 9 bis 11 miteinander verbunden. Die Kontakthalter 24 und der Verbindungssteg 38 sind in einem Stück aus isolierendem Formstoff hergestellt worden, wobei ein ebenfalls querliegender stangenartiger Stahlkern 40 umspritzt wurde. Der oberhalb der Kontaktdruckfedern 26 verlaufende Stahlkern 40 verleiht dem aus den drei Kontakthaltern 24 und dem Verbindungssteg 38 bestehenden beweglichen System eine ausreichende Steifigkeit sowohl gegen Verbiegung als auch gegen Verwindung. Ein U-förmiges Halteblech 42 umgreift mit seinem Mittelschenkel 44 und seinen beiden Außenschenkeln 46 den Kontakthalter 24 der mittleren Kontakteinheit 10 und ist an seinem zu der Lichtbogenlöscheinheit 20 weisenden Ende über zwei Abwinkelungen 48 mit dem Verbindungssteg 38 unbeweglich verschraubt. Am anderen Ende des Halteblechs 42 sind die Außenschenkel 46 über jeweils eine nietförmige Lagerstelle 50 in den Seitenblenden 28 schwenkbar gelagert. Um die Kontakteinheiten 9 bis 11 von einer geöffneten Stellung in eine geschlossene Stellung bzw. umgekehrt überführen zu können, ist das Halteblech 42 in seinem mittleren Bereich mit seinen Außenschenkeln 46 über ebenfalls nietenförmige Gelenke 52 mit den unteren Kniehebeln 36 verbunden.

Um die Schaltbewegungen zu ermöglichen, sind in den Zwischenwänden 5 längliche Aussparungen 54 für den Verbindungssteg 38 vorgesehen. Das aus den Kontakthaltern 24 und dem Verbindungssteg 38 bestehende Formteil enthält weiterhin vier Abschirmsegmente 56 und 57, die jeweils paarweise und in engem Abstand zu beiden Seiten der Zwischenwände 5 verlaufen. Damit wird trotz der vorhandenen Aussparungen 54 im Bereich entstehender Lichtbögen eine Abschirmung zwischen benachbarten Polräumen 6, 7 bzw. 7, 8 bewirkt. Diese Schutzmaßnahme gegen Querkurzschlüsse und Spannungsverschleppungen infolge von Lichtbogengasen beim Auftreten von äußeren Kurzschlüssen wird noch erheblich dadurch verbessert, dass in den Lichtbogenlöscheinheiten 20 beidseitig isolierende Einsätze 58 aus gasendem Material eingebracht sind, die bis knapp vor den Verbindungssteg 38 im Bereich der Aussparungen 54 reichen. Die Zwischenwände 5, die Abschirmsegmente 56 und 57 sowie die Einsätze 58 bilden damit im Bereich der Aussparungen 54 eine wirksame Abschottung benachbarter Polräume 6, 7 bzw. 7, 8 in der Art von Labyrinthdichtungen.

Um einer Verbiegung des Verbindungssteges 38 und damit einem ungleichmäßigen Schalten der Kontakteinheiten 9 bis 11 bei hohen mechanischen Belastungen noch besser zu begegnen, sind an den Außenseiten der zu den beiden äußeren Kontakteinheiten 9 und 11 gehörenden Kontakthalter 24 Stützlaschen 60 aus Blech unbeweglich befestigt, die in geringem Abstand zu den Außenwänden 4 verlaufend im Unterteil 2 schwenkbar gelagert sind.

## Patentansprüche

1. Leistungsschalter für hohe Ströme und Niederspannung, enthaltend
- ein Formgehäuse, das aus einem Unterteil (2) und einem Oberteil zusammengesetzt ist und durch parallel verlaufende Zwischenwände (5) mehrere Polräumen (6 ... 8) bildet,
- einen Betätigungsmechanismus (30), der ein Kniehebelsystem (34) aufweist und in feststehenden Seitenblenden (28) gelagert ist,
- Auslösemittel, die mit dem Betätigungsmechanismus (30) zusammenwirken,
- eine der Anzahl der Polräume (6 ... 8) entsprechende Anzahl von Kontakteinheiten (9 ... 11), die jeweils einen mit dem Unterteil (2) verbundenen feststehenden Kontakt (16) und mehrere parallel angeordnete bewegliche Kontaktfingern (18), die in einem U-förmigen Kontakthalter (24) gegen die Wirkung von Kontaktdruckfedern (26) begrenzt schwenkbar gelagert sind, sowie eine Lichtbogenlöscheinheit (20) enthalten, wobei die zu einem mittleren Polraum (7) gehörende Kontakteinheit (10) mit dem Kniehebelsystem (34) gelenkig gekoppelt ist,
- einen querliegenden, die Kontakthalter (24) aller Kontakteinheiten (9 ... 11) verbindenden Verbindungssteg (38) aus isolierendem Formstoff, der Abschirmsegmente (56, 57) gegenüber für den Verbindungssteg (38) vorgesehenen Aussparungen (54) in den Zwischenwänden (5) aufweist,
- in den äußeren Polräumen mit dem Verbindungssteg (38) verbundene Metallblöcke, die parallel zum Verbindungssteg verlaufen und oberhalb der Kontaktdruckfedern (26) angeordnet sind,
**dadurch gekennzeichnet, dass**
- die Metallblöcke zu einem über alle Polräume (6 ... 8) sich erstreckenden, stangenartigen Stahlkern (40) vervollständigt sind, der von dem Verbindungssteg (38) umspritzt ist,
- die Kontakthalter (24) einstückig mit dem Verbindungssteg (38) und den Abschirmsegmenten (56, 57) verbunden sind und
- die Kopplung der zu einem mittleren Polraum (7) gehörenden Kontakteinheit (10) mit dem Betätigungsmechanismus (30) durch ein starr mit dem Verbindungssteg (38) verbundenes Halteblech (42) erfolgt, das in den Seitenblenden (28) schwenkbar gelagert ist.

2. Leistungsschalter nach Anspruch 1, **dadurch gekennzeichnet, dass** die Abschirmsegmente (56, 57) jeweils paarweise zu beiden Seiten der Zwischenwände (5) verlaufen.

3. Leistungsschalter nach Anspruch 1, **dadurch gekennzeichnet, dass** die Abschirmsegmente in Nuten der Zwischenwände (5) eintauchen.

4. Leistungsschalter nach einem der vorstehenden Ansprüche, **dadurch gekennzeichnet, dass** die Lichtbogenlöscheinheiten (20) mit seitlichen Einsätzen (58) bis kurz vor den Verbindungssteg (38) reichen.

5. Leistungsschalter nach vorstehendem Anspruch, **dadurch gekennzeichnet, dass** die Einsätze (58) aus gasendem Material bestehen.

6. Leistungsschalter nach einem der vorstehenden Ansprüche, **dadurch gekennzeichnet, dass** das Halteblech (42) U-förmig ausgebildet ist, mit seinen Außenschenkeln (46) den Kontakthalter (24) der mittleren Kontakteinheit (10) seitlich umgreift und mit mindestens einer endseitig an seinem Mittelschenkel (44) ausgebildeten Abwinkelung (48) an dem Verbindungssteg (38) befestigt ist.

7. Leistungsschalter nach vorstehendem Anspruch, **dadurch gekennzeichnet, dass** etwa in der Mitte zwischen der mindestens einen Abwinklung (58) und den Lagerstellen (50) der Außenschenkel (46) in den Seitenblenden (28) untere Kniehebel (36) des Kniehebelsystems (34) an den Außenschenkeln (46) angelenkt sind.

8. Leistungsschalter nach einem der vorstehenden Ansprüche, **dadurch gekennzeichnet, dass** jeweils eine Stützlasche (60) einerseits unbeweglich mit dem Kontakthalter (24) der beiden äußeren Kontakteinheiten (9, 11) verbunden und anderseits gelenkig im Unterteil (2) festgelegt ist.

## Claims

1. Circuit breaker for high currents and low voltage, comprising
a moulded housing which is composed of a lower part (2) and an upper part and which forms a plurality of pole spaces (6 ... 8) by parallel intermediate walls (5),
an actuating mechanism (30) which has a bell-crank system (34) and is mounted in fixed side screens (28),
release means which cooperate with the actuating mechanism (30),
a number of contact units (9 ... 11) which corresponds to the number of the pole spaces (6 ... 8) and which each contain a fixed contact (16) connected to the lower part (2) and a plurality of parallel movable contact fingers (18), mounted in a U-shaped contact holder (24) in a restrictedly pivotal manner with respect to the effect of contact compression springs (26), and also contain an arc extinguisher unit (20), the contact unit (10) belonging to a central pole space (7) being articulated to the bell-crank system (34),
a transversely positioned connecting link (38) consisting of insulating moulded material and connecting the contact holders (24) of all contact units (9 ... 11) and which has segments (56, 57) for screening from notches (54), provided for the connecting link (38), in the intermediate walls (5),
metal blocks which are connected to the connecting link (38) in the outer pole spaces, extend parallel to the connecting link and are positioned above the contact compression springs (26),
**characterised in that**
the metal blocks make up a bar-type steel core (40) which extends over all pole spaces (6 ... 8) and is encapsulated by the connecting link (38),
the contact holders (24) are connected integrally with the connecting link (38) and the screening segments (56, 57), and
the contact unit (10) belonging to a central pole space (7) is coupled with the actuating mechanism (30) by a sheet-metal holding plate (42) which is rigidly connected to the connecting link (38) and is mounted pivotally in the side screens (28).

2. Circuit breaker according to claim 1, **characterised in that** the screening segments (56, 57) each extend in pairs on both sides of the intermediate walls (5).

3. Circuit breaker according to claim 1, **characterised in that** the screening segments submerge into grooves in the intermediate walls (5).

4. Circuit breaker according to any one of the preceding claims, **characterised in that** the arc extinguisher units (20) extend with lateral inserts (58) up to just before the connecting link (38).

5. Circuit breaker according to the preceding claim, **characterised in that** the inserts (58) consist of gassing material.

6. Circuit breaker according to any one of the preceding claims, **characterised in that** the sheet-metal holding plate (42) is U-shaped, encompasses laterally with its outer arms (46) the contact holder (24) of the central contact unit (10) and is secured to the connecting link (38) with at least one bend (48) formed at the end of its central arm (44).

7. Circuit breaker according to the preceding claim, **characterised in that** lower bell-crank levers (36) of the bell-crank system (34) are articulated to the outer arms (46) in the side screens (28) approximately in the centre between the at least one bend (58) and the bearing points (50) of the outer arms (46).

8. Circuit breaker according to any one of the preceding claims, **characterised in that** a respective supporting plate (60) on the one hand is immovably connected to the contact holder (24) of the two outer contact units (9, 11) and on the other hand is articulated to the lower part (2).

## Revendications

1. Disjoncteur pour courants élevés et basse tension, comprenant:
un boîtier moulé comprenant une partie inférieure (2) et une partie supérieure, avec des espaces de pôles (6...8) formant par des parois intermédiaires parallèles (5) plusieurs espaces de pôles (6...8);
un mécanisme d'actionnement (30), comportant un système à levier coudé (34) et agencé dans des panneaux latéraux fixes (28);
des moyens de déclenchement coopérant avec le mécanisme d'actionnement (30);
un nombre d'unités de contact (9...11) correspondant au nombre des espaces de pôles (6...8), contenant respectivement un contact fixe (16) relié à la partie inférieure (2) et plusieurs doigts de contact parallèles mobiles (18), agencés de sorte à pouvoir effectuer un pivotement limité dans un porte-contact en U (24), contre l'action de ressorts de compression de contact (26), et une unité d'extinction de l'arc (20), l'unité de contact (10) associée à un espace de pôles central (7) étant accouplée par articulation au système à levier coudé (34);
une nervure de raccordement à agencement transversal (38), reliant les porte-contacts (24) de toutes les unités de contact (9...11), composée d'une matière de moulage isolante, comportant des segments de blindage (56, 57) par rapport à des évidements (54) prévus pour la nervure de raccordement (38), dans les parois intermédiaires (5);
des blocs métalliques reliés dans les espaces de pôles externes à la nervure de raccordement (38), s'étendant parallèlement à la nervure de raccordement et agencés au-dessus des ressorts de compression de contact (26);
**caractérisé en ce que**:
les blocs métalliques s'étendent vers un noyau d'acier en forme de tige (40), s'étendant au-dessus de tous les espaces de pôles (6...8), surmoulé par la nervure de raccordement (38);
les porte-contacts (24) sont reliés d'une seule pièce à la nervure de raccordement (38) et aux éléments de blindage (56, 57); et
l'accouplement de l'unité de contact (10) associée à un espace de pôles central (7) avec le mécanisme d'actionnement (30) est assuré par une tôle de retenue (42) reliée de manière rigide à la nervure de raccordement (38), agencée par pivotement dans les panneaux latéraux (28).

2. Disjoncteur selon la revendication 1, **caractérisé en ce que** les segments de blindage (56, 57) s'étendent respectivement par paires vers les deux côtés des parois intermédiaires (5).

3. Disjoncteur selon la revendication 1, **caractérisé en ce que** les segments de blindage sont immergés dans des rainures des parois intermédiaires (5).

4. Disjoncteur selon l'une des revendications précédentes, **caractérisé en ce que** les unités d'extinction de l'arc (20) atteignent avec des inserts latéraux (58) un point situé peu devant la nervure de raccordement (38).

5. Disjoncteur selon la revendication précédente, **caractérisé en ce que** les inserts (58) sont composés d'un matériau gasant.

6. Disjoncteur selon l'une des revendications précédentes, **caractérisé en ce que** la tôle de retenue (42) a une forme en U, entourant latéralement avec ses branches externes (46) les porte-contacts (24) de l'unité de contact centrale (10) et fixée par au moins un coude d'extrémité (48) formé sur sa branche centrale (44) à la traverse de raccordement (38).

7. Disjoncteur selon la revendication précédente, **caractérisé en ce** des levier coudés inférieures (36) du système à levier coudé (34) sont fixées par articulation sur les branches externes (46) dans les panneaux latéraux (28), pratiquement au milieu entre le au moins un coude (58) et les paliers (50) des branches externes (46).

8. Disjoncteur selon l'une des revendications précédentes, **caractérisé en ce qu'**une patte de support (60) est d'une part reliée de manière immobile au porte-contact (24) des deux unités de contact externes (9, 11) et est fixée d'autre part par articulation dans la partie inférieure (2).
